# FASCICULE DE BREVET EUROPEEN

(11) **EP 2 182 540 B1**
(45) Date de publication et mention de la délivrance du brevet: **27.07.2016**
(21) Numéro de dépôt: 09290814.4
(22) Date de dépôt: 23.10.2009
(51) Int. Cl.: H01H 71/08, H01R 13/639, H01R 9/26

(54) **Connecteur électrique comportant un verrou pour son verrouillage sur un appareil modulaire électrique**
Elektrischer Steckverbinder, der mit einem Riegel zu seiner Verriegelung auf einem elektrischen Modulargerät ausgestattet ist
Electrical connector comprising a bolt for locking on a modular electrical device

(30) Priorité: 03.11.2008 FR 0806107
(43) Date de publication de la demande: 05.05.2010
(73) Titulaire: Legrand France, 87000 Limoges (FR); Legrand SNC, 87000 Limoges (FR)
(72) Inventeur: Deleau, Marcel, 06600 Antibes (FR); Mazabraud, Pierre, 87170 Isle sur Vienne (FR); Meriguet, Marcel, 87920 Condat sur Vienne (FR)
(74) Mandataire: Orsini, Fabienne

(56) Documents cités:
- EP-A- 0 472 409
- EP-A- 1 378 977
- EP-A1- 0 589 780

## Description

### DOMAINE TECHNIQUE AUQUEL SE RAPPORTE L'INVENTION

La présente invention concerne un connecteur électrique adapté à être connecté à un appareil modulaire électrique, comportant :
- un corps isolant,
- au moins une broche de connexion qui fait saillie dudit corps isolant, et
- un verrou, solidaire dudit corps isolant, comportant un crochet de maintien adapté à coopérer à retenue avec un élément d'accrochage du boîtier dudit appareil modulaire électrique.

### ARRIERE-PLAN TECHNOLOGIQUE

On connaît déjà, notamment du document EP1378977, un peigne de raccordement électrique qui comporte une pluralité de broches de connexion logées dans un corps isolant ainsi qu'un verrou se présentant sous la forme d'une agrafe monobloc solidaire du corps isolant dudit peigne de raccordement.

Selon les différents exemples décrits dans ce document, la solidarisation de l'agrafe avec le corps isolant du peigne de raccordement peut être assurée soit par la coopération de deux parties mécaniques appartenant respectivement à l'agrafe et au peigne de raccordement, soit par le fait que l'agrafe fait partie intégrante du peigne de raccordement.

Cette agrafe est par ailleurs munie d'un crochet de maintien adapté à coopérer à retenue avec un élément d'accrochage du boîtier dudit appareil électrique modulaire.

L'inconvénient de cette agrafe monobloc réside dans le fait qu'elle subit de fortes contraintes mécaniques, qui peuvent amener à sa rupture, notamment lors du vieillissement de la matière plastique dans laquelle elle est réalisée.

On connaît également du document EP0472409 un disjoncteur comportant des moyens de montage particuliers sur un rail de montage. Ces moyens de montage se présentent sous la forme d'un verrou monobloc qui comporte des éléments de saillie adaptés à plaquer le rail de montage au fond d'une rainure de la face arrière dudit disjoncteur. Un ressort de compression force ces éléments de saillie dans le rainure. Pour démonter le disjoncteur, l'utilisateur tire sur le verrou pour rétracter les éléments de saillie.

Un tel verrou ne permet cependant pas de verrouiller la connexion d'une broche d'un connecteur d'alimentation électrique dans une borne de connexion du disjoncteur, mais seulement le montage du disjoncteur sur son rail.

Le document EP0589780 divulgue un sectionneur dans lequel une partie mobile est munie d'un détrompeur qui palpe la position d'un bouton situé en face avant de ce sectionneur. Le détrompeur ne réalise cependant pas un accrochage sur le boîtier du sectionneur.

### OBJET DE L'INVENTION

La présente invention a pour but de remédier à cet inconvénient de l'état de la technique, en proposant un connecteur comportant un verrou adapté à maintenir solidement le connecteur sur un appareil modulaire électrique tout en subissant de faibles contraintes mécaniques.

A cet effet, on propose selon l'invention un connecteur électrique tel que défini dans la revendication 1.

Ainsi, le verrouillage du connecteur électrique sur le boîtier de l'appareil électrique s'effectue en faisant coulisser la partie mobile dudit verrou pour placer le deuxième crochet en prise avec un élément de retenue du boîtier de l'appareil électrique. Peu de contraintes s'exercent alors sur ledit verrou.

Le connecteur électrique peut être par exemple une fiche électrique ou un peigne de raccordement.

D'autres caractéristiques avantageuses et non limitatives de l'invention sont décrites dans les revendications 2 à 7.

### DESCRIPTION DETAILLEE D'UN EXEMPLE DE REALISATION

La description qui va suivre, en regard des dessins annexés, donnée à titre d'exemple non limitatif, fera bien comprendre en quoi consiste l'invention et comment elle peut être réalisée.

Sur les dessins annexés :
- la figure 1 est une vue en perspective d'un premier mode de réalisation d'un connecteur électrique selon l'invention connecté à un appareil modulaire électrique ;
- la figure 2 est une vue en coupe du connecteur électrique de la figure 1 avec le verrou en position verrouillée ;
- la figure 3 est une vue similaire à celle de la figure 2 avec le verrou en position déverrouillée ;
- la figure 4 est une vue de dessus du connecteur électrique de la figure 1 ;
- la figure 5 est une vue en coupe d'un deuxième mode de réalisation du connecteur électrique selon l'invention connecté à un appareil modulaire électrique ;
- la figure 6 est une vue en perspective d'un troisième mode de réalisation du connecteur électrique selon l'invention connecté à un appareil modulaire électrique ;
- la figure 7 est une vue en coupe du connecteur électrique de la figure 6 avec le verrou en position déverrouillée ;
- la figure 8 est une vue de dessus du connecteur électrique de la figure 6;
- la figure 9 est une vue en coupe d'un quatrième mode de réalisation du connecteur électrique selon l'invention connecté à un appareil modulaire électrique.

Sur les figures 1 à 9, on a représenté différents modes de réalisation d'un connecteur 100;200;300;400 électrique pour l'alimentation électrique d'un appareil modulaire 600 électrique.

Le connecteur 100;200;300;400 forme ici globalement une fiche électrique, par exemple une fiche de repiquage, à deux broches de connexion 112A, 112B; 212A, 212B;312A, 312B;412A, 412B, adaptée à être rapportée sur l'appareil modulaire 600 biphasé.

Ces deux broches de connexion 112A, 112B; 212A, 212B;312A, 312B;412A, 412B sont logées dans un corps isolant 113;213;313;413 du connecteur électrique 100;200;300;400.

Ce corps isolant 113;213;313,413 forme soit un boîtier unique 210 qui loge lesdites deux broches de connexion 212A, 212B (voir figure 5), soit deux boîtiers distincts 110A, 110B;310A, 310B;410A, 410B associés qui logent chacun une seule broche de connexion 112A, 112B;312A, 312B;412A, 412B (voir figures 1, 6 et 9).

Ces deux boîtiers distincts 110A, 110B;310A, 310B;410A, 410B peuvent être superposés, comme dans le mode de réalisation des figures 1 à 4 et 9, ou juxtaposés, comme dans le mode de réalisation des figures 6 à 8.

Alternativement, on peut envisager que le connecteur forme une fiche électrique comportant une seule broche de connexion pour alimenter un appareil modulaire monophasé. Le connecteur comporte alors par exemple un corps isolant semblable à l'un des deux boîtiers distincts représentés sur les figures 6 à 8.

Dans la suite du texte, le connecteur 100;200;300;400 sera décrit en position sur le boîtier 680 de l'appareil modulaire 600 auquel il est raccordé. Ainsi, l'orientation des différentes faces du connecteur 100;200;300;400 sera déterminée en correspondance avec les différentes faces du boîtier 680 de l'appareil modulaire 600.

Quel que soit le mode de réalisation du connecteur 100;200;300;400, son corps isolant 113;213;313;413 comporte ainsi globalement deux faces latérales principales 114;214;314 (figures 1, 5 et 6) parallèles, une face avant 115;215;315;415 qui est opposée à une face arrière, et une face inférieure 116;216;316;416 opposée à une face supérieure (voir figures 2, 5, 7 et 9). Il est réalisé par exemple en matière plastique.

Lesdites broches de connexion 112A, 112B;212A, 212B;312A, 312B;412A, 412B du connecteur 100;200;300;400 font saillie en dehors du corps isolant 113;213;313;413 à travers cette face inférieure 116;216;316;416, perpendiculairement à celle-ci, et sont alignées dans un plan parallèle aux faces principales 114;214;314.

A l'intérieur du corps isolant 113;213;313;413 du connecteur 100;200;300;400, chaque broche de connexion 112A, 112B;212A, 212B;312A, 312B;412A, 412B est reliée électriquement à l'un desdits deux câbles d'alimentation 111A, 111B;211A, 211B;311A, 311B;411A, 411B. Ceux-ci sont connectés au réseau électrique, l'un 111A;211A;311A;411A acheminant le courant de phase, tandis que l'autre 111 B, 211 B, 311B, 411B achemine le courant de neutre.

Selon les modes de réalisation représenté sur les figures 1, 5 et 9, chaque câble d'alimentation 111A, 111B;211A, 211B;411A, 411B pénètre dans le corps isolant 113;213;413 perpendiculairement à une partie inclinée de la face arrière de celui-ci, de sorte que lesdits câbles d'alimentation 111A, 111B;211A, 211B;411A, 411B forment un angle d'environ 45 degrés avec la face inférieure 116;216;416 dudit corps isolant 113:213:413.

Les deux câbles d'alimentation 111A, 111B;211A, 211B;411A, 411B du connecteur 100;200,400 sont alors situés dans le plan contenant les deux broches de connexion 112A, 112B;212A, 212B;412A, 412B dudit connecteur 100;200;400.

Selon le mode de réalisation représenté sur les figures 6 à 8, les câbles d'alimentation 311 A, 311 B pénètrent dans le corps isolant 313 du connecteur 300 à travers sa face supérieure. Ils sont alors disposés dans un plan sensiblement perpendiculaire à l'axe des broches de connexion 312A, 312B.

Le connecteur 100;200;300;400 comporte également un verrou 120;220;320;420 solidaire du corps isolant 113;213;313;413.

Le verrou 120;220;320;420 se présente sous la forme d'un parallélépipède d'axe longitudinal perpendiculaire à la face avant 115;215;315;415 dudit connecteur 100;200;300;400.

De manière remarquable, ce verrou 120;220;320;420 comporte une partie fixe 122;222;322;422 principale solidarisée au corps isolant 113;213;313;413 du connecteur 100;200;300;400, et une partie mobile 121;221;321;421 adaptée à coulisser selon l'axe longitudinal de ce verrou 120;220;320;420 par rapport à ladite partie fixe 122;222;322;422.

Ladite partie fixe 122;222;322;422 forme un logement intérieur qui débouche à l'extérieur par une ouverture latérale et qui loge, de manière ajustée au jeu près, une première portion 152;252;352:452 de la partie mobile 121;221;321;421 du verrou 120;220;320.420 qui présente ici une forme globalement parallélépipédique, comme représenté sur les figures 2, 3, 5, 7 et 9.

La deuxième portion 151;251;351;451 de la partie mobile 121;221;321;421 vient fermer l'ouverture latérale du logement intérieur de la partie fixe 122;222;322;422 à la manière d'un couvercle.

La face inférieure 128;228;328;428 du verrou 120,220;320;420 est formée des faces inférieures des deux parties fixe 122;222;322;422 et mobile 121;221;321;421. Elle prolonge celle du corps isolant 113;213;313;413 du connecteur 100;200;300;400.

Selon les modes de réalisation représentés sur les figures 1, 5 et 6, ladite partie fixe 122;222;322 dudit verrou 120;220;320 est rapportée sur le corps isolant 113;213;313 du connecteur 100;200;300. Ce dernier comporte alors des moyens de solidarisation de la partie fixe 122;222;322 du verrou 120;220;320 sur son corps isolant 113;213;313.

Ces moyens de solidarisation comportent en l'espèce des moyens d'emboîtement. Il s'agit ici d'une nervure 127;227;327 de la partie fixe 122;222;322 du verrou 120:220:320 emboîtée dans une gorge 119;219;319 dudit corps isolant 113;213;313 du connecteur 100;200;300.

Bien entendu, alternativement, on peut prévoir que la nervure soit située sur le corps isolant du connecteur et que la gorge soit située sur la partie fixe du verrou.

On peut prévoir également que lesdits moyens de solidarisation comportent, à la place ou en complément des moyens d'emboîtement, des moyens d'encliquetage ou des moyens de vissage.

Selon le mode de réalisation de la figure 9, la partie fixe 422 dudit verrou 420 vient de formation avec le corps isolant 413 du connecteur 400.

Plus particulièrement, la partie fixe 422 du verrou 420 vient de formation avec l'un des deux boîtiers isolants 413A formant le corps isolant 413. Ici, la partie fixe 422 s'étend à partir de la face avant 415 du corps isolant 413 du connecteur 400, perpendiculairement à celle-ci.

Le verrou 120;220;320:420 comporte par ailleurs un premier 123;223;323;423 et un deuxième 124;224;324;424 crochet de maintien adaptés à coopérer à retenue respectivement avec un premier élément d'accrochage 625 et un deuxième élément d'accrochage 626 du boîtier 680 de l'appareil modulaire 600 (figures 1, 2, 5, 6, 7 et 9).

Ces premier 123;223;323;423 et deuxième 124;224;324;424 crochets de maintien s'étendent en saillie de la face inférieure 128;228;328;428 du verrou 120;220;320;420 et sont de préférence orientés vers le corps isolant 113;213;313;413 du connecteur 100;200;300;400.

Selon les modes de réalisation représenté sur les figures 2, 5, 7 et 9, le premier crochet de maintien 123;223;323;423 appartient à la première portion 152;252;352;452 de la partie mobile 121;221;321;421 du verrou 120;220;320;420 et est situé de préférence à l'extrémité de cette première portion 152;252;352;452 la plus proche des broches de connexion 112A, 112B;212A, 212B;312A, 312B;412A, 412B du connecteur 100;200;300;400 lorsque ladite première portion 152; 252;352;452 est logée à l'intérieur de la partie fixe 122;222;322;422.

Pour permettre alors le coulissement de la première portion 152; 252;352;452 de la partie mobile 121;221;321;421 dans le logement intérieur de la partie fixe 122;222;322;422, la partie fixe 122;222;322;422 comporte une fente dans laquelle ledit premier crochet de maintien 123;223;323;423 coulisse. Cette fente permet ainsi également de guider le coulissement de la partie mobile 121;221;321;421 dans la partie fixe 122;222;322;422 du verrou 120;220;320;420.

Le contour de cette fente est ici délimité par la face inférieure 128;228;328;428 de la partie fixe 122;222;322;422 du verrou 120;220;320;420. Ladite partie mobile 121;221;321;421 est alors imperdable.

Alternativement, ladite fente peut déboucher en face avant du verrou. La partie mobile du verrou peut alors être dissociée de sa partie fixe.

Quel que soit le mode de réalisation du connecteur 100;200;300;400 selon l'invention, ledit deuxième crochet de maintien 124;224;324;424 appartient de préférence à la partie mobile 121;221;321;421 du verrou 120;220;320;420. Il s'étend de préférence à partir de la deuxième portion 151;251;351;451 de cette partie mobile 121;221;321;421 la plus éloignée des broches de connexion 112A, 112B;212A, 212B;312A, 312B;412A, 412B du connecteur.

Il est donc particulièrement adapté à coopérer avec le deuxième élément d'accrochage 626 du boîtier 680 de l'appareil modulaire 600 situé en façade de ce boîtier 680, comme exposé plus en détail ci-après.

L'appareil modulaire 600 présente une largeur standardisée égale à un multiple de la largeur d'un module de base environ égale à 18 millimètres, et il est destiné à être aligné avec d'autres appareils modulaires électriques pour former une rangée d'appareils modulaires. Ici, il présente une largeur égale à la largeur d'un module de base.

Comme le montrent les figures 4 et 8, le connecteur 100;300 présente une largeur comprise entre la moitié de la largeur d'un module de base et la largeur d'un module de base.

Comme le montrent plus particulièrement les figures 1 et 6, l'appareil modulaire 600 comporte un boîtier 680 isolant de forme globalement parallélépipédique, réalisé par exemple en matière plastique, qui présente deux faces latérales principales 610 parallèles, une face arrière 615, une face avant 611 et deux faces transversales supérieure 614 et inférieure 613 de raccordement électrique opposées.

Ici, lesdites deux faces latérales principales 610 du boîtier 680 de l'appareil modulaire 600 s'élèvent sur toute la hauteur de son boîtier 680 et sont séparées d'une largeur égale à une fois la largeur d'un module de base.

Elles sont destinées à être mises en contact avec les faces latérales principales d'autres appareils modulaires pour former ladite rangée d'appareils modulaires.

La face arrière 615 du boîtier 680 de l'appareil modulaire 600 comporte de manière classique une encoche 616 pour le montage de ce boîtier 680 sur un rail de support (non représenté). Elle comporte également des moyens de montage de l'appareil modulaire 600 sur ce rail de support, destinés à plaquer ce rail de support au fond de cette encoche 616.

Ces moyens de montage comportent ici par exemple deux languettes de blocage s'étendant le long de la face arrière 615 du boîtier 680 de chaque appareil modulaire 600, de part et d'autre de l'encoche 616 perpendiculairement à celle-ci.

La face avant 611 du boîtier 680 de l'appareil modulaire 600 comporte en saillie, dans sa zone médiane, une partie de façade 612 par laquelle ledit boîtier 680 est destiné à émerger hors d'un plastron (non représenté), au travers d'une fenêtre de ce plastron, lorsqu'il est en place sur un rail de support, par exemple dans une armoire électrique.

La partie de façade 612 du boîtier 680 de l'appareil modulaire 600 comporte ici un levier de manoeuvre 635.

La face transversale supérieure 614 du boîtier 680 est appelée face d'entrée 614 et est adaptée au raccordement de l'appareil modulaire 600 au connecteur 100;200;300;400 et à deux peignes de raccordement 700, 710 qui alimentent les autres appareils modulaires de la rangée (voir figures 1, 4, 6 et 8).

Chaque peigne de raccordement 700, 710 comporte une barre de raccordement métallique logée dans un profilé isolant 720, 730. Chaque barre de raccordement comporte des dents de connexion 740, 750 qui font saillie du profilé isolant 720, 730.

La face d'entrée 614 de l'appareil modulaire 600 comporte ici quatre ouvertures d'accès disposées sur deux lignes parallèles aux faces latérales 610 du boîtier 680 et sur deux rangs parallèles à la face avant 611.

Deux premières ouvertures d'accès sont disposées sur une première des deux lignes, l'une derrière l'autre par rapport à la face avant 611 du boîtier 680 et débouchent sur lesdites bornes de connexions 617, 618 (voir figures 2, 5, 7 et 9).

Ces bornes de connexion 617, 618 sont ici des bornes de connexion à lyre. Alternativement, il peut s'agir de tout autre type de bornes de connexion, par exemple des bornes de connexion à vis.

Les deux autres ouvertures d'accès de la face d'entrée 614, situées l'une derrière l'autre par rapport à la face avant 611 du boîtier 680 de l'appareil modulaire 600 et à côté des deux premières débouchent sur deux autres bornes de connexion logées dans le boîtier 680 de l'appareil modulaire 600 adaptées à recevoir les dents de connexion 740, 750 situées à l'extrémité de chaque peigne de raccordement 700, 710.

La largeur du connecteur 100;200;300;400 ainsi que sa forme sont adaptées à la connexion de ces peignes de raccordement 700, 710 : la largeur du corps isolant 113;213:313;413 du connecteur 100;200;300;400 est inférieure ou égale à la largeur d'un demi module au droit des broches de connexion 112A, 112B;212A, 212B;312A, 312B;412A, 412B, ce qui libère un espace suffisant pour loger les deux peignes de connexion 700, 710 sur la face d'entrée 614 du boîtier 680 de l'appareil modulaire 600.

Préalablement à la mise en place du connecteur 100;200;300;400, chaque dent de connexion 740, 750 située à l'extrémité du peigne de raccordement 700, 710 est Insérée à travers l'une desdites autres ouvertures d'accès de cette face d'entrée 614 du boîtier 680 de l'appareil modulaire 600, entre les branches de la lyre de l'autre borne de connexion correspondante. En effet, une fois rapporté sur l'appareil modulaire 600, le connecteur 100;200;300;400 gêne l'accès auxdites autres ouvertures d'accès.

Pour connecter ledit connecteur 100;200;300;400 audit appareil modulaire 600, l'utilisateur rapporte le connecteur 100;200;300;400 sur la face d'entrée 614 de l'appareil modulaire 600, de telle sorte que la face inférieure 116;216;316;416 du connecteur 100;200;300;400 repose sur cette face d'entrée 614 de l'appareil modulaire 600.

Chaque broche de connexion 112A, 112B;212A, 212B;312A, 312B;412A, 412B du connecteur 100;200;300;400 est alors insérée à travers l'une desdites ouvertures de cette face d'entrée 614 du boîtier 680 de l'appareil modulaire 600, entre les branches de la lyre de la borne de connexion 617, 618 correspondante qui est reliée au circuit électrique interne de l'appareil modulaire 600.

Les lyres des bornes de connexion disposées côte à côte sur un même rang sont connectées électriquement entre elles, de manière à établir une connexion électrique entre la dent de connexion 740, 750 de chaque peigne de raccordement 700, 710 et la broche de connexion 112A, 112B;212A, 212B;312A, 312B;412A, 412B voisine du connecteur 100;200;300;400.

Ainsi chaque peigne de raccordement 700, 710 est connecté à l'un des câbles d'alimentation 111A, 111B;211A, 211B;311A, 311B;411A, 411B du connecteur 100;200;300;400 et achemine le courant de phase ou de neutre pour alimenter les autres appareils modulaires de la rangée.

La connexion électrique du connecteur 100;200;300;400 sur l'appareil modulaire 600 est sécurisée par la mise en oeuvre du verrou 120;220;320;420.

Dans le cas des modes de réalisation représentés sur les figures 2, 5 et 7 , l'utilisateur solidarise la partie fixe 122;222;322 du verrou 120;220;320 au corps isolant 113;213;313 du connecteur 100;200;300 en insérant la nervure 127;227;327 de la partie fixe 122;222;322 du verrou 120;220;320 dans la gorge 119;219;319 du corps isolant 113;213;313 du connecteur 100;200;300 et en appliquant la face inférieure 128;228;328 du verrou 120;220;320 contre ladite face supérieure 614 du boîtier 680.

La nervure 127;227;327 de la partie fixe 122;222;322 venant au-dessus de la gorge 119;219;319 du corps isolant 113;213;313 du connecteur 100;200;300 celui-ci est ainsi maintenu plaqué contre la face d'entrée 614 de l'appareil modulaire 600.

Dans le cas du mode de réalisation représenté sur la figure 9, la partie fixe 422 du verrou 420 venant de formation avec le corps isolant 413 du connecteur 400, la face inférieure 428 du verrou 420 est appliquée contre la face d'entrée 614 de l'appareil modulaire 600 dès la connexion du connecteur 400.

Pour verrouiller la connexion du connecteur 100;200;300;400 sur l'appareil modulaire 600, les premier 123;223;323;423 et deuxième 124;224;324;424 crochets de maintien du verrou 120;220;320;420 sont insérés dans des premier 625 et deuxième 626 logements du boîtier 680 de l'appareil modulaire 600 qui forment lesdits premier et deuxième moyens d'accrochage de l'appareil modulaire 600.

Dans le cas des modes de réalisation représentés sur les figures 2, 5, 7 et 9, lesdits premier 123;223;323;423 et deuxième 124;224;324;424 crochets de maintien du verrou 120;220;320;420 viennent en prise avec ledit premier logement 625 et ledit deuxième logement 626 du boîtier 680 de cet appareil modulaire 600 de manière simultanée, lorsque l'utilisateur fait coulisser la partie mobile 121;221;321;421 du verrou 120;220;320;420 dans le logement intérieur de la partie fixe 122;222;322;422 après la solidarisation de la partie fixe 122;222;322 du verrou 120;220;320 au corps isolant 113;213;313 du connecteur 100;200;300 ou après l'application du corps isolant 413 du connecteur 400 sur l'appareil modulaire 600 dans le cas où le verrou 420 est intégré au corps isolant 413.

Le premier crochet de maintien 123;223;323;423 du verrou 120;220;320;420 est inséré dans le premier logement 625 du boîtier 680 à travers un orifice de la face d'entrée 614 de ce boîtier 680 aligné avec lesdites deux premières ouvertures d'accès.

Quel que soit le mode de réalisation de l'invention, le deuxième logement 626 est de préférence accessible par la face avant 611 du boîtier 680. Le deuxième crochet 124;224;324;424 vient en butée dans ce logement 626 lorsque la partie mobile 121;221;321;421 du verrou 120;220;320;420 est insérée dans le logement intérieur de la partie fixe 122;222;322;422.

Une fois que la partie mobile 121;221;321;421 du verrou 120;220;320;420 est logée dans le logement intérieur de la partie fixe 122;222;322;422 de celui-ci et que les deux crochets de maintien 123, 124;223,224;323, 324;423, 424 sont en prise avec les premier 625 et deuxième 626 logements du boîtier 680 de l'appareil modulaire 600, la connexion du connecteur 100;200;300;400 sur l'appareil modulaire 600 est verrouillée.

Le verrou 120;220;320,420 empêche alors l'arrachement du connecteur 100;200;300;400, ou les mouvements transversaux de celui-ci qui peuvent être dus par exemple à la tension des câbles d'alimentation 111A, 111B;211A, 211B;311A, 311B;411A, 411B.

Aucune tension ne s'exerce entre le premier et le deuxième crochet de maintien du verrou, qui ne subit que de faibles contraintes.

Pour retirer le connecteur 100;200;300;400 de l'appareil modulaire 600, l'utilisateur fait coulisser la partie mobile 121;221;321;421 du verrou 120;220;320;420 de manière à ce que son deuxième crochet de maintien 124;224;324;424 sorte de son logement 626. Le premier crochet de maintien 123;223;323;423 sort alors également de son logement 625 dans les modes de réalisation représentés sur les figures 3, 5, 7 et 9.

La partie fixe 122;222;322;422 du verrou 120;220;320;420 et le corps isolant 113;213;313;413 du connecteur 100;200;300;400 peuvent ensuite être retirés aisément de l'appareil modulaire 600.

La présente invention n'est nullement limitée aux modes de réalisation décrits et représentés mais l'homme du métier saura y apporter toute variante conforme à son esprit.

Les différents modes de réalisation décrits ici peuvent notamment être combinés. On peut par exemple envisager d'utiliser un verrou intégré au corps isolant du connecteur et dont la partie fixe comporte le premier crochet de maintien.

En outre, le connecteur décrit ici peut former tout type de connecteur connu comportant un corps isolant auquel le verrou peut être solidarisé.

En particulier, ledit connecteur électrique peut également former un peigne de raccordement comportant au moins une barre de raccordement logée dans un profilé isolant et munie d'une pluralité de broches de connexion faisant saillie de ce profilé, lesdites broches de connexion étant alignées dans un plan contenant ladite barre de raccordement.

Le profilé dudit peigne de raccordement est alors solidarisé audit verrou, qui s'étend selon un axe perpendiculaire à ladite barre de raccordement.

## Revendications

1. Connecteur (100;200;300;400) électrique adapté à être connecté à un appareil modulaire (600) électrique, comportant :
- un corps isolant (113;213;313;413),
- au moins une broche de connexion (112A, 112B;212A, 212B;312A, 312B;412A, 412B) qui fait saillie dudit corps isolant (113;213;313;413), et
- un verrou (120;220;320;420), solidaire dudit corps isolant (113;213;313;413), comportant un premier crochet de maintien (123;223;323;423) adapté à coopérer à retenue avec un premier élément d'accrochage (625) du boîtier (680) dudit appareil modulaire (600) électrique, ledit verrou (120;220;320;420) comportant une partie fixe (122;222;322;422) principale solidarisée audit corps isolant (113;213;313;413) et une partie mobile (121;221;321;421) à laquelle appartient le premier crochet de maintien (123;223;323;423), adaptée à coulisser selon l'axe longitudinal du verrou (120;220;320;420) par rapport à ladite partie fixe (122;222;322;422) de celui-ci,
**caractérisé en ce que** cette partie mobile (121;221;321;421) comporte un deuxième crochet de maintien (124;224;324;424) adapté à coopérer à retenue avec un deuxième élément d'accrochage (626) du boîtier (680) dudit appareil modulaire (600) électrique.

2. Connecteur (100;200;300) électrique selon la revendication 1, dans lequel la partie fixe dudit verrou (120;220;320) est rapportée sur le corps isolant du connecteur (100;200;300).

3. Connecteur (400) électrique selon la revendication 1, dans lequel la partie fixe (422) dudit verrou (420) vient de formation avec le corps isolant (413) dudit connecteur (400).

4. Connecteur (100;200;300;400) électrique selon l'une des revendications 1 à 3, dans lequel ledit premier crochet de maintien (123;223;323;423) est situé du côté de la partie mobile (121;221;321;421) du verrou (120;220;320;420) la plus proche des broches de connexion (112A, 112B;212A, 212B;312A, 312B;412A, 412B) du connecteur (100;200;300;400).

5. Connecteur (100;200;300;400) électrique selon l'une des revendications précédentes, dans lequel ledit deuxième crochet de maintien (124;224;324;424) est situé du côté de la partie mobile (121;221;321;421) du verrou (120;220;320;420) la plus éloignée des broches de connexion (112A, 112B;212A, 212B;312A, 312B;412A, 412B) du connecteur (100;200;300;400).

6. Connecteur (100;200;300;400) électrique selon l'une des revendications précédentes, dans lequel ledit connecteur (100;200;300;400) électrique forme une fiche électrique pour l'alimentation électrique d'un appareil modulaire (600) électrique, ladite fiche électrique comportant une ou deux broches de connexion (112A, 112B;212A, 212B;312A, 312B;412A, 412B) connectée à des câbles d'alimentation (111 A, 111B;211A, 211B;311A, 311B;4111A, 411B) dans ledit corps isolant (113;213;313;413).

7. Connecteur électrique selon l'une des revendications 1 à 5, dans lequel ledit connecteur électrique forme un peigne de raccordement comportant au moins une barre de raccordement logée dans ledit corps isolant et munie d'une pluralité de broches de connexion faisant saillie de ce corps isolant, lesdites broches de connexion étant alignées dans un plan contenant ladite barre de raccordement.

## Patentansprüche

1. Elektrischer Steckverbinder (100; 200; 300; 400) für den Anschluss an ein modulares Elektrogerät (600), umfassend:
- einen isolierenden Körper (113; 213; 313; 413),
- mindestens einen Anschlussstift (112A, 112B; 212A, 212B; 312A, 312B; 412A, 412B), der aus dem isolierenden Körper (113; 213; 313; 413) heraussteht, und
- einen Riegel (120; 220; 320; 420), der fest mit dem isolierenden Körper (113; 213; 313; 413) verbunden ist, einen ersten Haltehaken (123; 223; 323; 423) umfassend, der mit einem ersten Einhängeelement (625) des Gehäuses (680) des modularen Elektrogeräts (600) rückhaltend zusammenwirken kann,
wobei dieser Riegel (120; 220; 320; 420) einen festen Hauptabschnitt (122; 222; 322; 422) umfasst, der mit dem isolierenden Körper (113; 213; 313; 413) fest verbunden ist, sowie einen beweglichen Abschnitt (121; 221; 321; 421), zu dem der erste Haltehaken (123; 223; 323; 423) gehört, der entlang der Längsachse des Riegels (120; 220; 320; 420) in Bezug zu seinem festen Abschnitt (122; 222; 322; 422) gleiten kann,
**dadurch gekennzeichnet, dass** dieser bewegliche Abschnitt (121; 221; 321; 421) einen zweiten Haltehaken (124; 224; 324; 424) umfasst, der mit einem zweiten Einhängeelement (626) des Gehäuses (680) des modularen Elektrogeräts (600) rückhaltend zusammenwirken kann.

2. Elektrischer Steckverbinder (100; 200; 300) nach Anspruch 1, bei dem der feste Abschnitt des Riegels (120; 220; 320) auf den isolierenden Körper des Steckverbinders (100; 200; 300) aufgesetzt ist.

3. Elektrischer Steckverbinder (400) nach Anspruch 1, bei dem der feste Abschnitt (422) des Riegels (420) zusammen mit dem isolierenden Körper (413) des Steckverbinders (400) ausgebildet ist.

4. Elektrischer Steckverbinder (100; 200; 300; 400) nach einem der Ansprüche 1 bis 3, bei dem sich der erste Haltehaken (123; 223; 323; 423) auf Seite des beweglichen Abschnitts (121; 221; 321; 421) des Riegels (120; 220; 320; 420) des den Anschlussstiften (112A, 112B; 212A, 212B; 312A; 321B; 412A, 412B) des Steckverbinders (100; 200; 300; 400) am nächsten gelegenen befindet.

5. Elektrischer Steckverbinder (100; 200; 300; 400) nach einem der vorausgehenden Ansprüche, bei dem sich der zweite Haltehaken (124; 224; 324; 424) auf Seite des beweglichen Abschnitts (121; 221; 321; 421) des Riegels (120; 220; 320; 420) des von den Anschlussstiften (112A, 112B; 212A, 212B; 312A, 312B; 412A, 412B) des Steckverbinders (100; 200; 300; 400) am weitesten entfernt gelegenen befindet.

6. Elektrischer Steckverbinder (100; 200; 300; 400) nach einem der vorausgehenden Ansprüche, bei dem der elektrische Steckverbinder (100; 200; 300; 400) einen Stecker für die Stromversorgung eines modularen Elektrogeräts (600) bildet, wobei der elektrische Stecker einen bzw. zwei Anschlussstifte (112A, 112B; 212A, 212B; 312A, 312B; 412A, 412B) umfasst, die im isolierenden Körper (113; 213; 313; 413) an Stromkabel (111A, 111B; 211A, 211B; 311A, 311B; 411A, 411B) angeschlossen sind.

7. Elektrischer Steckverbinder nach einem der Ansprüche 1 bis 5, bei dem der elektrische Steckverbinder einen Anschlusskamm mit mindestens einer Anschlussstange umfasst, die im isolierenden Körper untergebracht ist und mit einer Vielzahl von Anschlussstiften ausgestattet ist, die von diesem isolierenden Körper wegstehen, wobei die Anschlussstifte in einer Ebene fluchtend ausgerichtet sind, die diese Anschlussstange enthält.

## Claims

1. An electrical connector (100; 200; 300; 400) that is suitable for connecting to an electrical module (600), the electrical connector comprising:
• an insulating body (113; 213; 313; 413);
• at least one connector pin (112A, 112B; 232A, 212B; 312A, 312B; 412A, 412B) that projects from said insulating body (113; 213; 313; 413); and
• a lock (120; 220; 320; 420) that is secured to said insulating body (113; 213; 313; 413) and that includes a first holding hook (123; 223; 323; 423) that is suitable for co-operating, in retention, with a first catch element (625) of the casing (680) of said electrical module (600);
said lock (120; 220; 320; 420) comprising a main stationary portion (122; 222; 322; 422) that is secured to said insulating body (113; 213; 313; 413), and a movable portion (121; 221; 321; 421) to which the first holding hook (123; 223; 323; 423) belongs, which movable portion is suitable for sliding along the longitudinal axis of the lock (120; 220; 320; 420) relative to its said stationary portion (122; 222; 322; 422);
the electrical connector being **characterized in that** the movable portion (121; 221; 321; 421) includes a second holding hook (124; 224; 324; 424) that is suitable for co-operating, in retention, with a second catch element (626) of the casing (680) of said electrical module (600).

2. An electrical connector (100; 200; 300) according to claim 1, wherein the stationary portion of said lock (120; 220; 320) is fitted on the insulating body of the connector (100; 200; 300).

3. An electrical connector (400) according to claim 1, wherein the stationary portion (422) of said lock (420) is formed integrally with the insulating body (413) of said connector (400).

4. An electrical connector (100; 200; 300; 400) according to any one of claims 1 to 3, wherein said first holding hook (123; 223; 323; 423) is situated on the side of the movable portion (121; 221; 321; 421) of the lock (120; 220; 320; 420) closest to the connection pins (112A, 112B; 212A, 212B; 312A, 312B; 412A, 412B) of the connector (100; 200; 300; 400).

5. An electrical connector (100; 200; 300; 400) according to any preceding claim, wherein said second holding hook (124; 224; 324; 424) is situated on the side of the movable portion (121; 221; 321; 421) of the lock (120; 220; 320; 420) furthest from the connection pins (112A, 112B; 212A, 212B; 312A, 312B; 412A, 412B) of the connector (100; 200; 300; 400).

6. An electrical connector (100; 200; 300; 400) according to any preceding claim, wherein said electrical connector (100; 200; 300; 400) forms an electric plug for electrically powering an electrical module (600), said electric plug including one or two connection pins (112A, 112B; 212A, 212B; 312A, 312B; 412A, 412B) connected to power cables (111A, 111B; 211A, 211B; 311A, 311B; 411A, 411B) in said insulating body (113; 213; 313; 413).

7. An electrical connector according to any one of claims 1 to 5, wherein said electrical connector forms a connection comb comprising at least one connection bar that is housed in said insulating body and that is provided with a plurality of connection pins that project from the insulating body, said connection pins being in alignment in a plane containing said connection bar.
